# EUROPÄISCHE PATENTSCHRIFT

(11) **EP 1 007 244 B1**
(45) Veröffentlichungstag und Bekanntmachung des Hinweises auf die Patenterteilung: **06.05.2004**
(21) Anmeldenummer: 98948721.0
(22) Anmeldetag: 04.08.1998
(51) Int. Cl.: B22C 1/00

(54) **GLEICHLAUF-TRENNEN VON MODELL UND SANDBALLEN**
SYNCHRONIZED SEPARATION OF A MODEL FROM A SAND BODY
SEPARATION SYNCHRONISEE ENTRE UN MODELE ET UN CORPS EN SABLE

(30) Priorität: 04.08.1997 DE 19733703
(43) Veröffentlichungstag der Anmeldung: 14.06.2000
(73) Patentinhaber: Künkel-Wagner Prozesstechnologie GmbH, 31061 Alfeld/Leine (DE)
(72) Erfinder: IBURG, Frank, D-31084 Freden (DE); VOSS, Günter, D-31061 Alfeld (DE)
(74) Vertreter: Leonhard, Frank Reimund, Dipl.-Ing.
(86) Internationale Anmeldenummer: PCT/DE1998/002237
(87) Internationale Veröffentlichungsnummer: WO 1999/006165

(56) Entgegenhaltungen:
- DE-C- 3 920 889
- US-A- 4 100 961
- Produktblatt "Rüttel-Press-Abhebe-Formmaschine" Typ APM-s/APM-sm der Firma KÜNKEL-WAGNER

## Beschreibung

Die Erfindung betrifft eine Vorrichtung und ein Verfahren zum Trennen eines Modells und des mittels des Modells in einer Form abgeformten Sandballens, bei der Modell und Form - bei horizontaler Ausrichtung ihrer horizontalen Teilungsflächen - in Richtung einer zu diesen Teilungsflächen Normalen relativ auseinander bewegbar sind.

An die Relativbewegung zwischen Modell und im Formkasten abgepreßter Sandform sind besondere Anforderungen gestellt, um beim Trennen die Sandform nicht zu beschädigen. Dazu ist es erforderlich, daß die (horizontalen) Teilungsflächen von Form und Modell während des Trennvorganges streng parallel bleiben. Auch darf keinerlei Bewegung parallel zu den Teilungsflächen auftreten. Erschwerend kommt hinzu, daß die Resultierende aus der Gewichtskraft des Sandballens häufig nicht im geometrischen Mittelpunkt der Form angreift. Schließlich treten während des Trennvorganges zu überwindende Reibungskräfte auf, die weder zeitlich noch räumlich als konstant anzusehen sind. Diese Probleme treten unabhängig davon auf, ob der Trennvorgang durch Absenken des Modells bei feststehendem Sandballen, durch Anheben des Sandballens bei feststehendem Modell oder durch eine Mischung der beiden genannten Relativbewegungen vorgenommen wird.

Es sind Trennvorrichtungen, sogenannte Abhebemaschinen unter **APM-sm** (von Künkel-Wagner) durch Benutzung bekannt, die den zuvor genannten strengen Anforderungen genügen, vgl. Künkel-Wagner Produktblatt zu Rüttelpress-Abhebe-Formmaschinen APM-sm. Eine mechanische Gleichlaufeinrichtung ist dabei vorgesehen, die unterhalb des Modellträgers angeordnet ist. Dazu ist ein großzügig gestalteter Kellerraum unter der Maschine erforderlich. Der mechanisch gesteuerte Gleichlauf erfolgt über ein zentral geführtes gemeinsames Joch, welches die zum Abheben dienenden vier Führungsstangen gleichmäßig anhebt. Ein Problem ist, daß das Joch, zum Beispiel während des Preßvorganges, von diesen Führungsstangen befreit oder abgekoppelt werden muß. In der Praxis zeigt sich, daß dadurch entstehende Verunreinigungen den Gleichlauf negativ beeinflussen können.

Schriftliche Dokumente des Standes der Technik befassen sich auch mit dem Abhebevorgang, so **US 3,776,300 (Fismer),** vgl. dort Spalte 3, Zeilen 17 bis 29, Spalte 4, Zeile 51 bis 63 und Spalte 1, Zeilen 10, 35 und 55 sowie das dortige "abstract". Der Formkasten wird vertikal von dem Modell abgehoben, wobei ein Gleichlauf sichergestellt wird. Vier Zylinder sind dort vorgesehen (vgl. die einzige Figur mit Kasten 2 und hydraulischen Zylindereinheiten 12, 14, 16 und 18). Ein Ausgleichsventil (dort 33) ist vorgesehen, das sämtliche Hydraulikleitungen aufnimmt und im Rahmen eines dort so beschriebenen "tightening steps" anfängliche Ungleichheiten der Zylinder ausgleicht, wenn alle Hydraulikleitungen miteinander durch das beschriebene Ausgangsventil verbunden sind (vgl. dort Spalte 3, Zeilen 36 bis 46). Nach dem Ausgleichsschritt wird das Ausgleichsventil geschlossen. Jede Leitung wird wieder individuell und ein gleichzeitiger Druck auf alle Leitungen sorgt für einen einigermaßen gleichmäßigen Beginn der Hubbewegung wobei aber während des weiteren Verlaufs der Hubbewegung keine weitere Einflußnahme möglich ist, die individuelle Hubzylinder betreffen würde.

Die **CH-A-622,724 (Bührer)** zeigt auch eine Abhebemaschine (vgl. dort die Zusammenfassung sowie Seite 2, linke Spalte, letztes Drittel), die mit einem gemeinsamen Ventil für zwei Hubzylinder arbeitet (vgl. dort die Druckmittelzylinder 62 und 148 sowie das gemeinsame Ventil 152 in der dortigen Figur 2). Auch hier ist nach dem Beginn des Abhebevorgangs keine weitere Einflußnahme auf die einzelnen Hubzylinder möglich. Ähnlich arbeitet auch **US-A-4,100,961 (Goss),** die mehrere parallel zueinander ausgerichtete Hubachsen in der dortigen Figur 2 und 3 beschreibt (Bezugsziffern 19). Diese Maschine stellt Kerne her (vgl. dort Spalte 1, Zeile 1 bis 13), stellt also keine Formmaschine dar, mit der ein Modell und eine mittels des Modells und eines Formkastens abgeformte Formstoff-Form getrennt werden. Statt dessen werden dort ein oberer und ein unterer Kernkasten beschrieben die oben bzw. unten geschlossen sind (vgl. die dortigen Bezugsziffern 13 und 14). Auch eine Abhebung zeigt die **DE-B-39 20 889 (Künkel-Wagner)** in der dortigen Figur 2 sowie in der dortigen Spalte 2 ab Zeile 59 bis Spalte 3, Zeile 7. Es sind dabei mehrere getrennt beaufschlagte und koaxial angeordnete Kolben vorgesehen, die über ein Tragsystem die Trennung von Formkasten und Modell erzielen, aber wiederum mit einem Kellerraum und einer mechanischen Gleichlaufeinrichtung durch starre mechanische Verbindungen.

Es ist **Aufgabe der Erfindung**, ein "Abheben" (Trennen von Modell und Formstoffballen) vorzuschlagen, bei dem die eingangs genannten besonderen Gleichlauf-Anforderungen ohne die Nachteile mechanischer Gleichlaufeinrichtungen erfüllt werden.

Diese Aufgabe wird mit Anspruch 1, 10 oder 19 gelöst.

Durch Ausführen der Trennung mit Hilfe von vorzugsweise vier einzeln angetriebenen und in der Hubhöhe geregelten Achsen (Vertikalantriebe, Hubzylinder oder Elektroantriebe) läßt sich auf sehr genaue Weise erreichen, daß die horizontalen Teilungsflächen der Form und des Modells während des Trennvorganges parallel bleiben und keine Bewegungen senkrecht zur Normalen stattfinden (Anspruch 1). Durch die Einzelachsen und die gesonderte Regelung jeder "Achse" kann dieser Gleichlauf auch dann gewährleistet werden, wenn die Resultierende aus der Gewichtskraft in erheblichem Abstand vom geometrischen Mittelpunkt der abzuhebenden Einheit angreift. Im gleichen Maße lassen sich auch unterschiedliche Reibkräfte, die während des Trennvorganges auftreten, sicher und störungsfrei ausgleichen, selbst wenn diese zeitlich und räumlich variieren.

Die Regelung (Anspruch 10) ist eine Regelung auf die Hubhöhe (Weg-Regelung), bevorzugt über einen PID-Regler, der bei Rampenantworten (stetig steigenden Hubhöhen) keinen dynamischen Regelfehler (Gleichlauffehler) erzeugt.

Ein besonderer Vorteil besteht darin, daß für die einzeln angetriebenen und geregelten Achsen lediglich ein flurebenes Fundament benötigt wird und ein großzügig gestalteter Kellerraum unter der Maschine entbehrlich ist. Auch hat sich gezeigt, daß Verunreinigungen und deren negativer Einfluß auf den Gleichlauf zuverlässig vermieden werden können.

Die Anordnung hat eine hohe Genauigkeit, weil die Hubachsen, die aus einzeln angetriebenen Vertikalantrieben, Hubzylindern, Spindelantrieben, Servoantrieben oder sonstigen Elektroantrieben mit Spindelstange ausgestaltet sein können, mit ihrem unteren Endbereich fest angeordnet sind und nur nach oben in vertikaler Richtung ausfahrbar sind, was im folgenden mit der Hubhöhe y(t) als Momentanwert der Hubhöhe über der Zeit bezeichnet wird. Statt einem mechanisch zentral aufgehängten Hubantrieb zu verwenden, geht die Erfindung den Weg, mehrere einzelne Hubantriebe einzusetzen und diese gleichzeitig randseitig angreifen zu lassen, um entweder den Formkasten selbst mit den Sandballen oder das Modell gegenüber dem Formkasten mit dem Sandballen relativ zu trennen.

Die Trennbewegung verläuft regelmäßig in der Achse, die vertikal zu der normalen Kastentransport-Verschieberichtung verläuft und die einzeln angetriebenen Hubachsen sind parallel zu dieser Vertikalen (Normalen) ausgerichtet. Das randseitige Angreifen sorgt für eine genaue Einleitung der Kraft und vermeidet mechanische Schieflagen, die beim zentralen Einleiten von Kräften und der Verteilung der Kraft auf die Randseiten über ein mechanisches, quer verlaufendes Joch entstehen. Also sind keine mechanischen Antriebsmittel unterhalb der fest angeordneten Zylinder oder sonstigen Antriebe der einzeln angetriebenen Hubachsen erforderlich (Anspruch 3), vielmehr fahren diese Hubachsen nur vertikal heraus und herein und sind an ihrem unteren Ende fest angeordnet. Die feste Anordnung kann an einem verfahrbaren Wagen vorgesehen sein, der das Verschieben nicht nur der Einheit aus Formkasten, Füllrahmen und Modell sowie Modellträger erlaubt, sondern auch gemeinsame Abstützvorrichtung ist, die gegenüber der Vertikalen genau ausgerichtet ist (Anspruch 4).

Mit der Möglichkeit, die Hubachsen an dem verfahrbaren Wagen anzuordnen, kann die gesamte Einrichtung aus Formkästen und Hubachsen gemeinsam verfahren werden und damit auf Dauer ihre relative Lage zueinander eingehalten werden (Anspruch 8).

Aufgrund der zuvor erwähnten Anbringung aller Hubachsen ohne eine untere mechanische Krafteinleitung unterhalb des verfahrbaren Wagens, kann dieser Wagen mit einer horizontal orientierten Zylinderstange verfahren werden, die unterhalb des Wagens angreift (Anspruch 9). Es wird damit diese Zugstange, die den Wagen aus der Haupt-Kastenförderrichtung herausnimmt und zu der parallelen Station verfährt, sehr kurz gehalten. Sie greift am äußeren, unteren Ende des Wagens an, ohne daß sie von tiefer liegenden mechanischen Einrichtungen behindert wird, die gemäß der Erfindung nicht mehr erforderlich sind.

Die Regelung der einzelnen Antriebe (Anspruch 10) kann mehrere Ausgestaltungen erfahren. Ein besonders sanftes Trennen von Formstoffballen und Modell ist dann möglich, wenn die Trenngeschwindigkeit am Anfang des Trennvorganges stark herabgesetzt ist, um das Belüften zu ermöglichen (Anspruch 19). Gleichzeitig ist eine geringe Geschwindigkeit im Ansatzpunkt des mechanischen Beginns des Trennens auch von Vorteil, weil geringe Erschütterungen hervorgerufen werden, woraus sich die vorteilhaften Ergebnisse der Erfindung ergeben, die mit einer geringen Geschwindigkeit, einer sogenannten Schleichfahrt im Augenblick und kurz vor dem Trennen arbeitet, während danach, nachdem der kritische Zeitpunkt der Trennung und der Belüftung vorbei ist, die Geschwindigkeit des Trennens wieder erhöht werden kann. Hier hat des Trennen keine unmittelbaren Auswirkungen mehr auf die Oberfläche des Sandballens, sondern dient nur der größeren Beabstandung von Sandballen und Modell.

Weiter begünstigt werden kann die geringe Erschütterung und der Gleichlauffehler im Zeitpunkt des Beginns des Abhebens auch dann, wenn für diesen Zeitpunkt ein Toleranzband mit sehr kleinen (engen) Toleranzen vorgegeben wird, die am tatsächlichen System an den Achsen durch Meßeinrichtungen ermittelt werden. Nachdem die Höhe zum physischen Ergreifen des Formkastens meist sehr genau festliegt, kann durch Messen der tatsächlichen Hubhöhe der einzelnen Hubachsen bestimmt werden, wann dieser Zeitpunkt erreicht wird und bis zum Erreichen dieses Zeitpunkts kann die Geschwindigkeit des Anheben der einzelnen Hubachsen so stark herabgesetzt werden, daß ein praktisch idealer Gleichlauf erreicht wird, der jedenfalls innerhalb des ersten Toleranzbandes liegt. So wird bereits das Ergreifen des Formkastens höchst genau und höchst gleichmäßig veranlaßt, so daß auch das nach dem genauen Ergreifen folgende Trennen von einem horizontal sehr gleichmäßigen Zustand ausgeht (Anspruch 15). Dies entspricht einer Zielregelung (Anspruch 16) des Gleichlauffehlers auf ein vorgegebenes erstes Toleranzband und der Herabsetzung der Sollwerte vor Erreichen des Angriffspunktes, der bei einem zentral geführten mechanischen Abheben nicht bestimmbar ist, da die einzelnen Angriffspunkte selbst freiliegen und keine Meßmöglichkeit dort besteht, während gemäß der Erfindung die Messung genau an den Stellen erfolgt, die vertikal ausgerichtet am Formkasten angreifen (Anspruch 14).

Eine zusätzliche Sicherheit besteht dann, wenn Stellgrößen der jeweiligen individuellen Regler der einzelnen Hubachsen überwacht werden (Anspruch 17). Die Stellgrößen sind diejenigen Signale, die Ausgangsgrößen der Regler sind und die den hydraulischen oder elektrischen Aktuatoren zur Steuerung der Achse zugeführt werden. Zu große Stellhübe sind ein Zeichen dafür, daß hohe Kräfte wirken, die die einzelnen Hubachsen versuchen individuell auszuregeln, die aber gleichzeitig ein Signal dafür sein können, daß ein Fehler, der zu einer starken Unsymmetrie führt oder der von einer solchen starken Unsymmetrie ausgeht, erkannt werden kann. Zur Erfassung dieser stark abweichenden Stellhübe kann ein zweites Toleranzband dienen. Wird ein solches Toleranzband überschritten, so kann entweder der Fehler nur registriert werden oder aber die Hubgeschwindigkeit aller Achsen sofort gesenkt werden, um eine Eingriffsmöglichkeit zu geben.

Eine höhere Genauigkeit wird mit einem zusätzlichen Mittelwertbildner erreicht (Anspruch 18). Dieser Mittelwertbildner überwacht nicht nur eine Achse, sondern alle vorgesehenen Achsen und bildet einen gesamten Mittelwert aus allen Höhen-Istwerten, die an jeder Achse individuell gemessen werden. Aus diesen gesamten Höhenwerten wird ein Mittelwert gebildet, der dann jedem Regler als zusätzlicher Sollwert aufgeschaltet werden kann, so daß sich eine zusätzliche Vergleichmäßigung ergibt. Diese Zusatzaufschaltung arbeitet so, daß diejenigen Regler, die stärker in die eine oder andere Richtung ausgelenkt sind, entweder beschleunigt oder gebremst werden, so daß eine Vergleichmäßigung des Anhebevorgangs erfolgt.

Der Zusatzregelkreis kann spezifisch mit Integralanteilen versehen sein, da dieser integrale Anteil bei einer sehr trägen Regelstrecke wenig stört und dennoch für praktisch erhaltene geringstmögliche Fehler sorgt. Die Zusatz-Regler arbeiten dann wie Zusatz-Aufschaltungen im Sinne einer Vorsteuerung, weil zusätzlich die anderen Regler der Hubachsen auch noch vorhanden sind, die dann aber bevorzugt mit einem P-Regelverhalten ausgestattet sind.

Die Erfindung wird nachfolgend an Ausführungsbeispielen näher erläutert.
- **Figur 1**: zeigt eine Vorrichtung zum einzel-achsengeregelten Trennen von Modell und Sandballen als erstes Beispiel.
- **Figur 2**: zeigt in ähnlicher Darstellung eine Abhebevorrichtung neben einer üblichen Preßstation und unter einer üblichen Füllstation sowie einen zugehörigen üblichen Kellerraum 14.
- **Figur 3a bis 3f**: zeigen eine weitere Vorrichtung zum einzel-achsengeregelten Trennen von Modell und Sandballen als zweites Beispiel.
- **Figur 4**: ist eine Aufsicht auf die in den vorhergehenden Figuren gezeigten Vorrichtungen, bei der die Haupt-Kastenförderlinie K erkennbar ist und die Querrichtung A, in die eine Verschiebung mittels des Wagens 30 erfolgt.
- **Figur 5**: ist ein Regelkreis, mit dem die einzelnen Achsen 15, 16, die auch an Figur 4 ersichtlich sind, geregelt werden.
- **Figur 6**: ist ein Diagramm, das in einer praktischen Erprobung bei einer Vorrichtung gemäß Figur 1 und einer Regelung gemäß Figur 5 erhalten worden ist.

In **Figur 2** ist eine Preßstation 1 mit einem üblichen Mehrstempel-Preßhaupt 1a und einem üblichen Pressentisch 3 gezeigt, der über eine übliche Einrichtung 4 in Richtung auf das Preßhaupt 1a anhebbar ist. Eine Verschiebeeinrichtung 5 für Formkästen 7 mit Modellträger 8 und Modell 8a ist zwischen der Preßstation 1 und einer zugleich zum Sandeinfüllen dienenden Station 2 angeordnet. Mit 12 ist die normale Flurebene angedeutet. Mit 8 ist der Modellträger mit Modell 8a bezeichnet.

Diese Abhebemaschine weist unterhalb eines Sandbunkers 10 einen Füllrahmen 6 auf, sowie vier Führungsstangen 13, an denen die zum Abheben des den Sandballen enthaltenden Formkastens 7 dienenden Elemente angeordnet sind. Die Führungsstangen 13 werden gemeinsam von einem Joch 9 angehoben, das mit Hilfe einer in einem Kellerraum 14 angeordneten Hubeinrichtung 11 angehoben und abgesenkt werden kann.

Aus Figur 2 wird deutlich, daß unterhalb der Flurebene 12 erhebliche kellerartige Räume 14 für die Unterbringung der Elemente der zentral geführten Abhebeeinrichtung benötigt werden.

Bei der Ausführung gemäß **Figur 1** ist die Trennvorrichtung 2 wiederum neben einer Preßstation 1 angeordnet. Gleiche Teile sind in der gleichen Weise bezeichnet, wie in **Figur 2**. Mit 20 ist die zu den Trennflächen von Form und Sandballen senkrechte Normale bezeichnet. Im Unterschied zu der Abhebemaschine nach **Figur 2**, sind zum Trennen bei der Anordnung nach **Figur 1** vier einzeln angetriebene und geregelte hydraulische Hubzylinder 15, 16 vorgesehen. Diese sind gemeinsam wenig oberhalb des Fundaments abgestützt, das auf der Flurebene 12 liegt. Ein großer Kellerraum wird also nicht benötigt. Wenig oberhalb des Fundaments ist der die Abstützung vorgebende Wagen 30 seitlich verfahrbar angeordnet.

Der Wagen 30 ist in **Figur 1** von links nach rechts (und vice versa) verschiebbar, über die Verschiebeeinrichtung 5. Diese Richtung ±A liegt quer zur - senkrecht zur Papierebene orientierten - Transportrichtung K der Formkästen, vgl. auch **Figur 4**.

Statt der hydraulischen Hubzylinder 15, 16 können auch elektrisch betätigte Antriebe vorgesehen werden. Auch sie werden weg-geregelt in ihrer Hubhöhe y, bevorzugt über einzelne Meßfühler an jeder "Achse", die Istwerte y(t) für die Weg-Regelung der **Figur 5** bereitstellen. Eine Kreuzkopplung von einer zur anderen Achse wird vermieden; jede Achse regelt auf ihre eigenen Sollwerte - die gleich vorgegeben werden - und regelt ihre eigenen Störgrößen aus, die individuell anfallen, vgl. dazu die **Figur 6.**

Die zuvor als verschiebbar in Richtung ±A bezeichnete Anordnung 5 soll in **Figur 1** näher erläutert werden. Sie besteht dort aus einem horizontal liegenden Zylinder, dessen Zylinderbereich unterhalb der Verdichtungsstation 1 und dessen Zug/Schub-Stange 5z im herübergefahrenen Zustand des Wagens 30 unterhalb der Füllstation 2 zu liegen kommt. Diese Stange 5z ist mit ihrem vorderen Ende an dem äußeren Endbereich an der Unterseite des Wagens 30 angeordnet und kann bei Auslösen des Zylinders 5 den Wagen 30 mitsamt der Einheit aus Modellträger 8, Formkasten 7, Füllrahmen 6 herüberziehen in die Verdichtungsstation 1 und nach dem dortigen Verdichten wieder zurückfahren in die Haupt-Kastenförderrichtung K, die aus **Figur 4** ersichtlich ist. Aufgrund der Anordnung des vorderen Endes 5b der Stange 5z ragt der Zylinder 5 nicht stark seitlich neben der Verdichtungsstation 1 hervor, was dadurch veranlaßt ist, daß unterhalb der Tragschiene 31, auf der der Wagen 30 mittels Rollen 32a, 32b verfahrbar ist, keine weiteren mechanischen Elemente vorgesehen sind, die in vertikaler Richtung Hübe in der Füllstation ausführen müssen, vielmehr ist hier der Bereich zwischen Unterkante der Fahrschiene 31 und Fundament 12 praktisch frei. Die Richtung, in der die Verschiebeinrichtung 5 die Bewegung durchführt, ist mit ±A bezeichnet, sie steht senkrecht auf der Kastenförderrichtung K gemäß Figur 4.

Der Betriebsablauf des Befüllens, Verdichtens, Trennens und Herausfahrens eines Formkastens mit verdichtetem Sandballen 7a soll anhand der **Figuren 3** erläutert werden, wobei die Figur 3a gleichzeitig auch die Figur 3f ist, also Anfangs- und Endpunkt zugleich. In der **Figur 3f (=3a)** ist dieselbe Vorrichtung gezeigt, die in der Figur 1 erläutert war, nur sind zusätzlich Stützfüße 33 auf dem Fundament 12 angeordnet, die die Führungsschiene 31 unterhalb der Füllstation 2 tragen, auf der der Wagen 30 mit seinen Rollenpaaren 32a, 32b seitlich verschiebbar ist, in Richtung A. Die Förderrichtung K der Kästen, sowohl der zugeförderten leeren Kästen, wie auch der abgeförderte, mit verdichtetem Sandballen versehen Kästen ist senkrecht zur Papierebene. In dieser Richtung wird der verdichtete Formkasten der Figur 3a (nach vorne) herausgeschoben, während ein nicht verdichteter, noch leerer Formkasten in der Figur 3b in die Füllstation einfährt, gehalten von Rollenbahnabschnitten 41, die an abwärtsragenden Tragarmen 40 am Oberbereich 16a der jeweiligen Hubachsen 16 angeordnet sind, vgl. hierzu im Detail die Figur 1.

Mit dem Einschieben des leeren Formkastens 7 wird der abgeformte Formkasten aus der Füllstation 2 heraustransportiert und gleichzeitig - je nach Reihenfolge - ein Oberkasten-Modell oder ein Unterkasten-Modell mit einem Träger über Rollenbahnen mittels hier nicht näher dargestellten Zylindern in die Abhebe-Füllstation eingefahren. Zu diesem Einfahren von Modellen wird später zur Figur 4 noch Näheres ausgeführt.

In **Figur 3b** ist die Verdichtungsstation 1 mit ihrem Vielstempel-Preßhaupt 1a in Grundstellung. Auch der Hubzylinder 4 ist eingefahren. Von **Figur 3b zu Figur 3c** wird mit den Hubachsen 15, 16 nacheinander der eingefahrene (noch leere) Formkasten 7 und dann der Füllrahmen 6 auf den Modellplattenträger 8 aufgesetzt, um das Modell 8a zu umschließen. Ist diese Bewegung y(t) abgeschlossen, wird die Figur 3c erreicht, in der zusätzlich Formstoff in die Einheit aus Formkasten, Füllrahmen und Modell eingefüllt ist. Die vorgewählte Sandmenge kann mittels eines Abzugsgurt-Förderer vorgegeben werden. Die Sandmenge kann dabei modellabhängig eingestellt sein, z. B. über die Eingabe der Anzahl der Umdrehungen einer Umlenktrommel des Abzugsgurt-Förderers, die in der zugehörigen Steuerung vorgegeben werden.

Die Verdichtungsstation befindet sich in der Figur 3c noch immer in Grundstellung. Ausgehend von der Figur 3c wird die mit Sand gefüllte Einheit auf dem Wagen 30 in die Verdichtungsstation herübergefahren, in Richtung A. Damit wird die **Figur 3d** erreicht. Die Preßzylinder 1a führen in der Figur 3d die Verdichtung des Formsandes oberhalb des Modells durch, nachdem mittels Hubzylinder 4 die Einheit von dem Wagen abgehoben und gegen das Preßhaupt von unten gedrückt worden ist. Nach Abformen senkt der Hubzylinder 4 die Einheit - jetzt im verdichtetem Zustand - wieder auf den Wagen 30, der in Richtung -A herüberfährt in die Füllstation, womit der Zustand der **Figur 3e** erreicht wird. Die bis dahin eingefahrene Stößel 16 beginnen jetzt die Trennung des verdichteten Sandballens 7a von dem Modell 8a vorzunehmen. Die Hubachsen 15, 16 werden dabei mit höchsten Genauigkeit elektronisch geregelt und heben zunächst den Füllrahmen ab, was aus dem Übergang von der **Figur 3e zur Figur 3f** ersichtlich ist. Hier ist der nach unten greifende Träger 41 so lang, daß zunächst der Füllrahmen 6 am oberen Ende 16a der Hubachse angehoben wird, mit ihm sind keine mechanischen Erschütterungen des Modells verbunden. Erst nach einem kurzen Hubweg, in dem der Formkasten 7 noch nicht ergriffen worden ist, beginnen die Träger 40 mit ihrem unteren Ende, einem Rollenabschnitt, an den entsprechenden Gegenabschnitten des Formkastens 7 anzugreifen und ihn mechanisch in die Höhe zu heben. Dieser Hubvorgang wird später deutlicher, mit Blick auf die **Figur 6,** in der die drei Zeitabschnitte des Trennhubes des Füllrahmens, der Schleichfahrt und des Resthubes genauer erläutert werden können. Grob gesprochen ist das Freiheben des Füllrahmens Ausgangspunkt und bei Beginn des Anhebens des Formkasten ist eine geringe Geschwindigkeit eingestellt, um den Formkasten weich von den Rollen zu übernehmen und der Form Zeit für den Trennvorgang zum Belüften zu geben. Die Hubachsen heben dann weiter, diesmal schneller, bis der Formkasten die Höhe der Rollbahnen erreicht hat, die in der Haupt-Kastentransportrichtung K der Figur 4 liegen.

Damit ist der Beginnzustand der **Figur 3f** praktisch erreicht, wenn ein leerer Formkasten den in der **Figur 3f (=3a)** dargestellten verdichteten Formkasten 7 aus der Füllstation senkrecht zur Papierebene herausgeschoben hat. Es beginnt dann ein neuer Zyklus, der hier nicht weiter erläutert werden soll.

Die **Figur 4** veranschaulicht das zunächst zurückgestellte Einfahren eines Modells bzw. das Wechseln eines Modells für eine abwechselnde Abformung von Oberkasten und Unterkasten. Ersichtlich ist an der Figur 4 die Anordnung der vier einzeln geregelten Hubachsen 15, 16 in den Eckbereichen des Formkastens 7, wenn er in der Füllstation eingefahren ist. Die Verdichtungsstation 1 ist parallel versetzt gegenüber der Haupt-Kastentransportrichtung K und der Wagen 30 ist in der in Figur 4 dargestellten Position in die Füllstation 2 verschoben. Zum abwechselnden Abformen von Oberkasten und Unterkasten sind quer zur Verschieberichtung A des ersten Wagens 30 Anordnungen vorgesehen, die das Einfahren eines Modells für den Oberkasten oder eines Modells für den Unterkasten oder weiterer Modelle ermöglichen. Dazu sind Rollenbahnen (Abschnitte davon) oberhalb und unterhalb der in Figur 4 dargestellten Füllstation 2 jeweils auf weiteren Wagen 35 montiert. Diese Wagen können zum Wechseln der Modell bzw. der Modellplattenträger unter der Form-Kastenbahn (seitlich) hervorgefahren werden, so daß die Modellplattenträger in den Bereichen 36a, 36b so gut wie möglich zugänglich sind. Nach erfolgtem Wechsel wird der Wagen wieder in die Shuttle-Position zurücktransportiert. Ein zusätzlicher (zweiter) Schubzylinder 5a steuert die Bewegung des zweiten Wagens 35, der das Modell über entsprechende Rollen und Bahnabschnitte zunächst auf den ersten Wagen 30 auffährt, wo es mit dem Formkasten 7 in Verbindung kommt. Die anschließende Verfahrbewegung des Wagens 30 in Richtung A zum Pressen verläuft senkrecht zu vorbeschriebenen Bewegung des Formkastens in Richtung B, während die zusätzlich erwähnte Verschieberichtung C in Richtung der Modellwechselplätze 36a, 36b wieder parallel zur Bewegung A des ersten Wagens 30 verläuft.

Die zwischen den **Figuren 3e und 3f** erfolgende Trennung von Sandballen 7a und Modell 8a wird anhand eines Diagramms deutlich. Das Diagramm ist in **Figur 6** dargestellt. Dieser Verlauf der Meßwerte und Sollwerte soll in Verbindung mit der Figur 5 erläutert werden, die die Regelung zeigt, mit der die im Beispiel vier Hubachsen der Figur 1 einzeln geregelt werden.

Ausgangspunkt für die Regelung der **Figur 5** ist der gemeinsam vorgegebene Sollwert y_{S}(t), der allen vier Achsen gemeinsam vorgegeben wird. Jeder Regler besitzt einen Soll-Istwert-Vergleich, der den tatsächlichen Hubwert y(t) der jeweiligen individuellen Achse von dem Sollwert yₛ(t) abzieht und die Differenz als Regeldifferenz einem jeweiligen individuellen Regler 81, 82, 83, 84 vorgibt. Dieser Regler steuert den Antrieb für die jeweilige Achse, in der Figur 5 mit Achse 1, Achse 2, Achse 3 und Achse 4 bezeichnet, und ergibt im regelungstechnischen Ersatzschaltbild einen Ist-Wert der Hubhöhe y(t), die jeweils individuell sich für jede Hubachse ergibt, abhängig von Störgrößen, die auf jede Achse individuell wirken. Die zusätzlich in der Figur 5 schon eingezeichneten Zusatzregler 81a, 82a, 83a,84a, die Gleichlaufregler für die jeweilige Achse sind und von einem Mittelwertbildner 90 gespeist werden, sollen später erläutert werden.

Ausgangspunkt war das Vorgeben eines gemeinsamen Sollwertes, der als Verlauf der Hubhöhe über der Zeit in der **Figur 6** erscheint. Zunächst schwach ansteigend und dann steiler verlaufend bis hin zum Zeitpunkt T0 ergibt sich das Trennen des Füllrahmens 6 von dem Formkasten 7. Die jeweiligen Gleichlaufabweichungen für die vier verwendeten Achsen sind mit y_{f}(t) in der Figur 6 dargestellt. Sie sind nicht identisch, laufen aber in ein gemeinsam vorgegebenes Fenster zwischen den Grenzwerten yₒ und yᵤ, das für die Schleichfahrt Bedeutung hat, in der der Formkasten 7 mit dem Sandballen 7a von dem Modell 8a abgehoben wird. Dafür relevant ist der Beginn des Abhebens, der Zeitpunkt T0, zu dem eine möglichst geringe Geschwindigkeit von dem Sollwert yₛ(t) vorgegeben wird, also genügend Zeit zum Belüften und wenig Anfälligkeit für Störungen. Das von den Grenzwerten yₒ und yᵤ eingegrenztes Toleranzband TB ist im dargestellten Beispiel auf ±0,05 mm eingestellt, tatsächlich aber sind die Gleichlaufschwankungen noch geringer, wie an der Messung im Toleranzband TB erkannt werden kann. Nach einer vorgegebenen Zeitspanne der Schleichfahrt stand genügend Belüftungszeit zur Verfügung und der Resthub der Trennbewegung kann gemäß einem steiler verlaufenden Sollwert jetzt schneller vorgenommen werden, was auch eine größere Gleichlaufabweichung zur Folge hat, die hier aber nicht mehr von so großer Bedeutung ist, weil das eigentliche Lösen des Sandballens von dem Modell bereits erfolgte.

Die **Figur 6** zeigt eine Zeitspanne von etwa 2,4 Sekunden für einen vollständiges Trennen, wobei der Verlauf des Sollwertes der Hubhöhe yₛ(t) eine größere Wegdifferenz veranschaulicht, als der eingezeichnete, stark vergrößerte Maßstab zwischen -0,1 und +0,5 mm zur Darstellung der Gleichlaufabweichungen y_{f}(t).

Die Regelung der **Figur 5** verwendet Proportionalregler für die Regler 81, 82, 83, 84, um die Regelstrecken der Achsen, die mit einem PT2-Anteil für das Ventil bei hydraulischer Steuerung und einem IT2-Anteil für den Zylinder dargestellt werden können, zu regeln. Die zusätzlich eingezeichneten Gleichlaufregler 81a können P-Regler sein, bevorzugt aber haben sie einen zugeschalteten Integral-Anteil, um Regelfehler auch dann auszuschalten, wenn Rampen von dem Höhensollwert yₛ(t) vorgegeben werden.

Der Mittelwertbildner 90 erfaßt die Summe aller Hubwerte y(t) aller Achsen und errechnet daraus einen gebildeten Mittelwert M(t) für jeweilige Vergleicherstellen 81c, die jeweils individuell den individuellen Istwert y(t) jeder Achse subtrahieren und den Zusatzreglern 81a, 82a, 83a, 84a vorgeben. Dieser als Proportional- oder PI-Regler ausgestaltete Gleichlaufregler schaltet eine Vorsteuerung auf eine Summierstelle 81b auf, um die Regelstrecke 15, 16 der jeweiligen Achse zu beeinflussen.

So kann ein Höchstmaß vom Gleichlauf erreicht werden, bei gleichzeitig schnell ansprechender Regelung im Führungsverhalten.

Alle eingesetzten Hubachsen sollten bevorzugt gleiches Verhalten und damit auch gleiche Regelstruktur besitzen.

Als Meßgeber für die Meßhöhe kann ein angepaßtes Wegmeß-System Einsatz finden, angepaßt an die Art der jeweiligen Achse, so ein Meßstab für einen Hubzylinder oder ein Drehgeber für angetriebene Spindelstangen.

Zu jedem Zeitpunkt besteht die Möglichkeit, die Sollwerte, Istwerte und Stellgrößen zu überwachen. So kann beispielsweise die Stellgröße jedes Reglers jeder Achse auf ein Toleranzband mit einem Maximalwert hin überwacht werden, so daß keine zu großen Stellgrößen bei dem Trennvorgang auftreten. Wird festgestellt, daß eine der Stellgrößen außerhalb des vorher definierten Grenzwertes liegt oder das vorgegebene Toleranzband verläßt, kann auf einen Fehler geschlossen werden. Der dazugehörige Zylinder ist dann entweder mit einer zu großen oder zu kleinen Kraft belastet. Es kann präventiv eine sich abzeichnende Funktionsstörung ausgeglichen werden, indem z. B. die Steigung des Sollwertverlaufs yₛ(t) herabgesetzt wird, um den Gangunterschied herabzusetzen und die ausgerissene Stellgröße wieder in das Toleranzband zurückzuholen.

Die **Figur 6** zeigt die hohe Genauigkeit im Zeitbereich T0 bis T1, der der Schleichfahrt entspricht. Vor Erreichen des Zeitpunktes T0, also dem physischen Berühren des Formkastens 7 bei der einzuleitenden Trennung, nimmt die Geschwindigkeit, die der Ableitung des Sollwertes des Hubes yₛ(t) entspricht, ab und nach Beenden der Schleichfahrt im Rahmen des Resthubes nimmt sie wieder zu, um den notwendigen Hub schnellstmöglich zu erreichen.

Das Anfahren des Zeitpunktes T0 kann auch von einer Steuerung beeinflußt sein, die so arbeitet, daß die Sollwertvorgabe des Hubes so lange reduziert wird, bis die eingezeichneten Gleichlaufabweichungen y_{f}(t) innerhalb des Toleranzbandes TB liegen, wenn der Zeitpunkt T0 erreicht wird.

## Patentansprüche

1. **Vorrichtung** zum Trennen eines Modells (8, 8a) und einer mittels des Modells und einem Formkasten (7a) abgeformten Formstoff-Form (7a), bei der das Modell und die Form (8,7a) - bei horizontaler Ausrichtung ihrer horizontalen Teilungsflächen - in Richtung einer zu diesen Teilungsflächen Senkrechten (20) relativ auseinander bewegbar sind, wobei zum Ausführen der Relativbewegung mehrere parallel zu der Senkrechten (20) ausgerichtete Hubachsen (15,16) vorgesehen sind, die in einer Axialrichtung zur Veränderung der Hubhöhe betreibbar sind, ***dadurch gekennzeichnet*, *dass*** die Hubachsen (15, 16) einzeln betreibbar sind und die Hubhöhen (y(t)) der mehreren Hubachsen (15,16) einzeln regelbar sind bzw. im Betrieb der Vorrichtung geregelt werden.

2. Vorrichtung nach Anspruch 1, welche einzeln aufwärts und abwärts antreibbare und einzeln regelbare Vertikalantriebe, Hubzylinder, Spindelantriebe, Servoantriebe oder Elektroantriebe als Hubachsen (15, 16) aufweist.

3. Vorrichtung nach Anspruch 1, wobei die Hubachsen (15,16) oberhalb eines flurebenen Fundaments (12) gemeinsam angeordnet und abgestützt sind.

4. Vorrichtung nach einem der vorigen Ansprüche, bei der die Hubachsen (15,16) auf einem verfahrbaren Wagen (30) abgestützt sind, der im wesentlichen senkrecht zu einer Haupt-Formkasten-Förderrichtung (K) bewegbar ist (A).

5. Vorrichtung nach Anspruch 4, bei der die Bewegung des Wagens (30) zwischen einer Füllstation und einer benachbarten Preßstation (1,2) auf einer Querschiene (31) erfolgt.

6. Vorrichtung nach Anspruch 1, bei der einzeln antreibbare und einzeln regelbare Hubachsen (15,16) in den vier Eckbereichen des die Formstoff-Form (7a) aufnehmenden Formkastens (7) angeordnet sind.

7. Vorrichtung nach Anspruch 1 oder Anspruch 4, bei der alle Hubachsen (15,16) einen ausfahrenden Stößel (16) und einen fest angeordneten Zylinder oder anderen Antrieb (15) besitzen.

8. Vorrichtung nach Anspruch 4, bei der alle Hubachsen (15,16) mit dem Wagen (30) in eine Preßstation (1) und zurück mitverfahrbar sind, bzw. die Hubachsen (15,16) so angeordnet sind, um mit dem Wagen (30) verfahrbar zu sein.

9. Vorrichtung nach Anspruch 1, bei der eine Verschiebeeinrichtung (5,5z) vorgesehen ist, um einen Wagen (30) zwischen einer ersten Station (1) zum Verdichten von Formstoff und einer zweiten Station (2) zum Einfüllen von Formstoff in den Formkasten (7) zu verfahren (A), wozu die Verschiebeeinrichtung unterhalb einer Führungsschiene (31) für den Wagen (30) angeordnet ist.

10. Verfahren zum Trennen eines Modells von einer mittels des Modells abgeformten Formstoff-Form (7a) in einer Vorrichtung nach einem der vorigen Ansprüche, bei welchem Verfahren Modell und Form (7a, 7, 8) senkrecht relativ zueinander auseinanderbewegt werden, wobei die Bewegung von einzeln angetriebenen Hubachsen (15, 16) ausgeführt wird, ***dadurch gekennzeichnet*, *dass***
die Bewegung der Hubachsen im Sinne deren jeweiliger Hubhöhe (y(t)) jeweils einzeln geregelt wird.

11. Verfahren nach Anspruch 10, wobei jede Hubachse (15, 16) einzeln gleichlaufend hubhöhen-geregelt wird (y(t),81,82,83,84).

12. Verfahren nach Anspruch 10 oder 11, wobei vier einzeln antreibbare und einzeln regelbare Elektroantriebe oder Hydraulikantriebe (15,16) die Relativbewegung erzeugen.

13. Verfahren nach Anspruch 10, wobei die Hubachsen (15,16) oberhalb eines flurebenen Fundaments (12) gemeinsam abgestützt werden (30,31,33).

14. Verfahren nach Anspruch 11, wobei jede Hubachse (15,16) in ihrer Hubhöhe (y(t)) bevorzugt über einen an der jeweiligen Hubachse angeordneten Meßfühler, der einen Istwert y(t) für die jeweilige Hubhöhen-Regelung (81,82,83,84) bereitstellt, auf ihren eigenen Sollwert (yₛ(t)) geregelt wird - der für alle Hubachsen gleich vorgegeben wird - und ihre eigenen Störgrößen ausregelt, die achsen-individuell anfallen.

15. Verfahren nach Anspruch 10, bei dem eine Hubgeschwindigkeit oder die Änderung eines Sollwertes der Hubhöhe (yₛ(t)) über der Zeit (t) kurz vor dem Abheben des Sandballens (7a) von dem Modell (8,8a) so stark gesenkt wird, daß ein gemessener Gleichlauffehler (y_{f}(t)) aller Hubachsen (15,16) innerhalb eines vorgegebenen ersten Toleranzbandes (TB;yₒ,yᵤ) liegt.

16. Verfahren nach Anspruch 15, bei dem die Änderung so lange herabgesetzt wird, bis das erste Toleranzband (TB) vor einem physischen Ergreifen des Sandballens (7a) oder Formkastens (7) eingehalten ist.

17. Verfahren nach Anspruch 10, bei dem eine Stellgröße jeder Hubachse gesondert überwacht wird und Stellgrößen, die außerhalb eines zweiten Toleranzbandes (TS) liegen, zur Fehlererkennung oder Senkung einer Hubgeschwindigkeit der Hubachsen verwendet werden.

18. Verfahren nach Anspruch 10 oder 11, bei dem ein Mittelwertbildner (90) gemessene Höhen-Istwerte (y(t)) der Hubachsen (15,16) mittelt und einem jeweiligen Regler (81,82,83,84) jeder Hubachse (15,16) einen Zusatzsollwert (M(t)) aufschaltet.

19. Verfahren zum sanften Trennen eines Modells (8) und eines Formstoffballens in einer Kastenform (7a,7), bei dem einzeln gleichlaufend angetriebene Hubachsen (15,16) von einer sollwertgeführten Regelung (81,82,83,84) und einem über die Zeit (t) vorgegebenen Hubwert (yₛ(t)) betrieben werden, und eine Steigung des Sollwertverlaufs (yₛ(t)) abnimmt, bevor die Hubachsen (15,16) den Formkasten (7) ergreifen, und die Steigung danach zunimmt.

20. Verfahren nach Anspruch 13, wobei die Hubachsen (15,16) vor bzw. nach dem Trennen von Modell oder kastengebundenen Formstoff-Form (7,7a, 8) seitlich verschoben (30,A,-A) werden.

21. Vorrichtung nach Anspruch 9, wobei die Verschiebeeinrichtung so angeordnet ist daß ihr Anbringungsort (5b) am Wagen (30) der untere, äußere Endbereich ist, so daß ein Bewegen des Wagens (30) aus einer Haupt-Formkasten-Förderrichtung (K) in der zweiten Station (2) mit einer kurzen Zugstange (5z) möglich ist, die nicht wesentlich aus der ersten Station (1) im hierher bewegten Zustand des Wagens (30) herausragt.

22. Verfahren nach Anspruch 18, wobei die Aufschaltung im Wege eines weiteren jeweiligen Reglers (81a,82a,83a,84a), aus einer Regeldifferenz aus einem Zusatzsollwert (M(t)) und dem jeweiligen gemessenen Höhen-Istwert (y(t)) des jeweiligen Regelkreises als Vorsteuerung insbesondere integrierend erfolgt.

## Claims

1. Device for separating a model (8, 8a) and a moulding material mould (7a) shaped by means of the model and a moulding box (7a), in which the model and the mould (8, 7a) - in the case of horizontal alignment of their horizontal parting surfaces - can be moved apart relatively in the direction of a vertical (20) to these parting surfaces, wherein to execute the relative movement, several stroke axes (15, 16) aligned parallel to the vertical (20) are provided and can be operated in an axial direction to change the stroke height, **characterised in that** the stroke axes (15, 16) can be operated individually and the stroke heights (y(t)) of the several stroke axes (15, 16) can be regulated individually or are regulated when operating the device.

2. Device according to claim 1, which has vertical drives, stroke cylinders, spindle drives, servo-drives or electro-drives which can be driven upwards and downwards individually and can be regulated individually as stroke axes (15, 16).

3. Device according to claim 1, wherein the stroke axes (15, 16) are arranged and supported together above a floor-level base (12).

4. Device according to one of the previous claims, in which the stroke axes (15, 16) are supported on a movable carriage (30), which can be moved (A) essentially vertically to a main moulding box conveying direction (K).

5. Device according to claim 4, in which the movement of the carriage (30) is effected between a filling station and an adjacent pressing station (1, 2) on a transverse rail (31).

6. Device according to claim 1, in which stroke axes (15, 16) which can be driven individually and can be regulated individually are arranged in the four comer regions of the moulding box (7) receiving the moulding material mould (7a).

7. Device according to claim 1 or claim 4, in which all stroke axes (15, 16) have a telescoping ram (16) and a securely arranged cylinder or other drive (15).

8. Device according to claim 4, in which all stroke axes (15, 16) can also be moved with the carriage (30) into a pressing station (1) and back, or the stroke axes (15, 16) are arranged so as to be movable with the carriage (30).

9. Device according to claim 1, in which a shifting device (5, 5z) is provided in order to move (A) a carriage (30) between a first station (1) to compact moulding material and a second station (2) to place moulding material into the moulding box (7), for which purpose the shifting device is arranged below a guide rail (31) for the carriage (30).

10. Process for separating a model from a moulding material mould (7a) shaped by means of the model in a device according to one of the previous claims, in which process model and mould (7a, 7, 8) are moved apart vertically relatively to one another, wherein the movement of individually driven stroke axes (15, 16) is executed, **characterised in that** the movement of the stroke axes in the sense of their particular stroke height (y(t)) is regulated in each case individually.

11. Process according to claim 10, wherein each stroke axis (15, 16) is stroke height-regulated (y(t), 81, 82, 83, 84) synchronously individually.

12. Process according to claim 10 or 11, wherein four electro-drives or hydraulic drives (15, 16) which can be driven individually and can be regulated individually produce the relative movement.

13. Process according to claim 10, wherein the stroke axes (15, 16) are supported (30, 31, 33) together above a floor-level base (12).

14. Process according to claim 11, wherein each stroke axis (15, 16) is regulated in its stroke height (y(t)) to its own theoretical value (yₛ(t)), preferably via a measuring sensor arranged on the particular stroke axis which provides an actual value y(t) for the particular stroke height regulation (81, 82, 83, 84) - which theoretical value (yₛ(t)) is preset to be the same for all stroke axes - and adjusts its own disturbance variables which occur according to the individual axis.

15. Process according to claim 10, in which a stroke speed or the change in theoretical value of the stroke height (yₛ(t)) over time (t) is lowered shortly before raising the sand body (7a) from the model (8, 8a) so severely that a measured synchronised error (y_{f}(t)) of all stroke axes (15, 16) lies within a preset first tolerance band (TB;yₒ,yᵤ).

16. Process according to claim 15, in which the change is reduced until the first tolerance band (TB) is maintained before physical gripping of the sand body (7a) or moulding box (7).

17. Process according to claim 10, in which one parameter of each stroke axis is monitored separately and control variables which lie outside a second tolerance band (TS) are used to recognise errors or drop a stroke speed of the stroke axes.

18. Process according to claim 10 or 11, in which an averager (90) averages measured actual height values (y(t)) of the stroke axes (15, 16) and adds on an additional theoretical value (M(t)) to a particular regulator (81, 82, 83, 84) of each stroke axis (15, 16).

19. Process for gentle separation of a model (8) and of a moulding material body in a box mould (7a, 7), in which stroke axes (15, 16) driven synchronously individually are operated by theoretical value-guided regulation (81, 82, 83, 84) and a stroke value (yₛ(t)) preset over time (t), and a slope of the theoretical value curve (yₛ(t)) drops before the stroke axes (15, 16) grip the moulding box (7), and the slope then rises.

20. Process according to claim 13, wherein the stroke axes (15, 16) are laterally shifted (30, A, -A) before or after the separation of model or box-bound moulding material mould (7, 7a, 8).

21. Device according to claim 9, wherein the shifting device is arranged so that its attachment site (5b) on the carriage (30) is the lower, outer end region, so that a movement of the carriage (30) is possible from a main moulding box conveying direction (K) in the second station (2) with a short connecting rod (5z), which does not project considerably from the first station (1) in the state of the carriage (30) moved here.

22. Process according to claim 18, wherein the adding-on by way of a further particular regulator (81a, 82a, 83a, 84a) is effected in particular in integrating manner as pre-control from a regulating difference of an additional theoretical value (M(t)) and the particular measured actual height value (y(t)) of the particular regulating circuit.

## Revendications

1. Dispositif pour la séparation d'un modèle (8, 8a) et d'un moule en matière de moulage (7a) moulé au moyen du modèle et d'un châssis de moulage (7a), dans lequel le modèle et le moule (8, 7a) - avec une orientation horizontale de ses surfaces de séparation horizontales - peuvent être déplacés l'un par rapport à l'autre en direction d'une perpendiculaire (20) à ces surfaces de séparation, plusieurs axes de levage (15, 16) orientés parallèlement à la perpendiculaire (20) étant prévus pour l'exécution du déplacement relatif, lesquels axes peuvent être actionnés dans une direction axiale pour la variation de la hauteur de levage, **caractérisé en ce que** les axes de levage (15, 16) peuvent être actionnés individuellement et les hauteurs de levage (y(t)) des différents axes de levage (15, 16) peuvent être réglées individuellement ou sont réglées lors du fonctionnement du dispositif.

2. Dispositif selon la revendication 1, qui présente des entraînements verticaux, des vérins de levage, des entraînements de broche, des servomoteurs ou des entraînements électriques comme axes de levage (15, 16) qui peuvent être entraînés individuellement vers le haut et vers le bas et être réglés individuellement.

3. Dispositif selon la revendication 1, dans lequel les axes de levage (15, 16) sont disposés et soutenus ensemble au-dessus d'une fondation (12) plane au niveau du sol.

4. Dispositif selon l'une quelconque des revendications précédentes, dans lequel les axes de levage (15, 16) sont soutenus sur un chariot (30) mobile, qui peut être déplacé (A) essentiellement perpendiculairement à un sens de transport de châssis principal (K).

5. Dispositif selon la revendication 4, dans lequel le déplacement du chariot (30) s'effectue entre une station de remplissage et une station de compression (1, 2) voisine sur un rail transversal (31).

6. Dispositif selon la revendication 1, dans lequel sont disposés des axes de levage (15, 16) pouvant être entraînés individuellement et réglés individuellement dans les quatre zones d'angle du châssis (7) recevant le moule en matière de moulage (7a).

7. Dispositif selon la revendication 1 ou la revendication 4, dans lequel tous les axes de levage (15, 16) possèdent un coulisseau (16) qui se déploie et un cylindre disposé de façon fixe ou un autre entraînement (15).

8. Dispositif selon la revendication 4, dans lequel tous les axes de levage (15, 16) peuvent être déplacés avec le chariot (30) dans une station de compression (1) et revenir, c'est-à-dire que les axes de levage (15, 16) sont disposés de façon à pouvoir être déplacés avec le chariot (30).

9. Dispositif selon la revendication 1, dans lequel un système de coulissement (5, 5z) est prévu pour déplacer (A) un chariot (30) entre une première station (1) pour le compactage de la matière de moulage et une seconde station (2) pour le versement de la matière de moulage dans le châssis (7), le dispositif de déplacement étant disposé au-dessous d'un rail de guidage (31) pour le chariot (30).

10. Procédé pour la séparation d'un modèle d'un moule en matière de moulage (7a) moulé au moyen du modèle dans un dispositif selon l'une quelconque des revendications précédentes, dans lequel le modèle et le moule (7a, 7, 8) peuvent être écartés dans le sens perpendiculaire l'un par rapport à l'autre, le déplacement d'axes de levage (15, 16) entraînés individuellement, étant exécuté, **caractérisé en ce que**
le déplacement des axes de levage est réglé respectivement et individuellement dans le sens de leur hauteur de levage respective (y(t)).

11. Procédé selon la revendication 10, dans lequel chaque axe de levage (15, 16) est réglé individuellement et uniformément au niveau de la hauteur de levage (y(t), 81, 82, 83, 84).

12. Procédé selon la revendication 10 ou 11, dans lequel quatre entraînements électriques ou entraînements hydrauliques (15, 16) pouvant être entraînés individuellement et réglés individuellement générent le déplacement relatif.

13. Procédé selon la revendication 10, dans lequel les axes de levage (15, 16) sont soutenus ensemble (30, 31, 33) au-dessus d'une fondation (12) au niveau du sol.

14. Procédé selon la revendication 11, dans lequel chaque axe de levage (15, 16) est réglé dans sa hauteur de levage (y(t)) de préférence au moyen d'un capteur de mesure disposé sur l'axe de levage respectif, qui met à disposition une valeur effective y(t) pour le réglage de la hauteur de levage respective (81, 82, 83, 84) qui est réglée sur sa propre valeur de consigne (yₛ(t)) valeur prédéfinie de façon identique pour tous les axes de levage, et règle ses propres grandeurs perturbatrices qui surviennent individuellement par axe.

15. Procédé selon la revendication 10, dans lequel une vitesse de levage ou la variation d'une valeur de consigne de la hauteur de levage (yₛ(t)) en fonction du temps (t) est abaissée juste avant le soulèvement du corps de sable (7a) du modèle (8, 8a) si fortement qu'une erreur de synchronisme (y_{f}(t)) mesurée de tous les axes de levage (15, 16) se situe à l'intérieur d'une première plage de tolérance prédéfinie (TB;yₒ,yᵤ).

16. Procédé selon la revendication 15, dans lequel la modification est réduite jusqu'à ce que la première plage de tolérance (TB) soit respectée avant une saisie physique du corps de sable (7a) ou du châssis (7).

17. Procédé selon la revendication 10, dans lequel une grandeur de réglage de chaque axe de levage est contrôlée séparément et les grandeurs de réglage, qui se situent en dehors d'une seconde plage de tolérance (TS) sont utilisées pour la détection d'erreur ou l'abaissement d'une vitesse de levage des axes de levage.

18. Procédé selon la revendication 10 ou 11, dans lequel un système formant la valeur moyenne (90) calcule la moyenne de valeurs réelles de hauteurs mesurées (y(t)) des axes de levage (15, 16) et attribue une valeur de consigne supplémentaire (M(t)) à un régulateur respectif (81, 82, 83, 84) de chaque axe de levage (15, 16).

19. Procédé pour la séparation en douceur d'un modèle (8) et d'un corps de matière de moulage dans un châssis (7a, 7), dans lequel des axes de levage (15, 16) entraînés individuellement et de façon synchrone sont actionnés par un réglage (81, 82, 83, 84) guidé par une valeur de consigne et par une valeur de levage (yₛ(t)) prédéfinie en fonction du temps (t), et une pente de la courbe de valeur de consigne (yₛ(t)) diminue, avant que les axes de levage (15, 16) saisissent le moule (7), et que la pente augmente ensuite.

20. Procédé selon la revendication 13, dans lequel les axes de levage (15, 16) sont déplacés latéralement (30, A, -A) avant ou après la séparation du modèle ou du moule en matière de moulage (7, 7a, 8) lié au châssis.

21. Dispositif selon la revendication 9, dans lequel l'appareil de déplacement est disposé de telle sorte que son lieu d'emplacement (5b) sur le chariot (30) est la zone d'extrémité inférieure et extérieure, de sorte qu'un déplacement du chariot (30) à partir d'une direction (K) de transport de châssis principal est possible dans la seconde station (2) avec une courte tige de traction (5z) qui ne dépasse pas de façon importante de la première station (1) dans l'état déplacé du chariot (30).

22. Procédé selon la revendication 18, dans lequel la commutation par le moyen d'un autre régulateur respectif (81a, 82a, 83a, 84a) s'effectue en particulier de façon intégrante comme précommande à partir d'une différence de réglage constituée d'une valeur de consigne supplémentaire (M(t)) et de la valeur effective de hauteur (y(t)) mesurée et respective du circuit de réglage concerné.
